# EUROPÄISCHE PATENTSCHRIFT

(11) **EP 3 978 859 B1**
(45) Veröffentlichungstag und Bekanntmachung des Hinweises auf die Patenterteilung: **05.11.2025**
(21) Anmeldenummer: 21197660.0
(22) Anmeldetag: 20.09.2021
(51) Int. Cl.: F41A 3/20, F41A 3/22

(54) **GERADEZUGVERSCHLUSS FÜR REPETIERWAFFEN UND REPETIERWAFFE MIT DIESEM**
STRAIGHT PULL BOLT LOCK FOR REPEATING WEAPONS AND REPEATING WEAPON WITH THE SAME
CULASSE CYLINDRIQUE À TRACTION DIRECTE POUR ARMES À RÉPÉTITION ET ARME À RÉPÉTITION DOTÉE D'UNE TELLE CULASSE

(30) Priorität: 30.09.2020 DE 102020125592
(43) Veröffentlichungstag der Anmeldung: 06.04.2022
(73) Patentinhaber: Merkel Jagd- und Sportwaffen GmbH, 98527 Suhl (DE)
(72) Erfinder: KÖHLER, Rainer, 96524 Föritztal (DE); MORGENROTH, Lutz, 98673 Merbelsrod (DE)
(74) Vertreter: Engel, Christoph Klaus

(56) Entgegenhaltungen:
- FR-A- 365 139
- US-A- 1 568 635
- US-A- 4 672 762

## Beschreibung

Die vorliegende Erfindung betrifft einen Geradezugverschluss für Repetierwaffen. Weiterhin betrifft die Erfindung eine Repetierwaffe mit einem Geradzugverschluss.

Ein Geradezugrepetierer zählt zu den Repetierwaffen. Gemäß dem deutschen Waffengesetz Anlage 1, Nr. 2.3 sind Repetierwaffen "Schusswaffen, bei denen nach Abgabe eines Schusses über einen von Hand zu betätigenden Mechanismus Munition aus einem Magazin in das Patronenlager nachgeladen wird". Zu den Repetierwaffen gehören auch Repetierbüchsen bzw. Repetiergewehre.

Regelmäßig weisen Repetierwaffen als Repetierverschluss einen Zylinderverschluss auf. In einer offenen Position des Verschlusses wird eine Patrone in das Lager geführt. Wird der Verschluss anschließend in eine geschlossene Position gebracht, ist die Waffe geladen. Nach Schussabgabe und/oder Wechsel von der geschlossenen in die offene Verschlussposition wird die Patronenhülse ausgeworfen und eine neue Patrone in das Lager geführt. Gleichzeitig wird beim Wechsel von der offenen Verschlussposition in die geschlossene Verschlussposition, eine um einen Schlagbolzen koaxial liegende Schlagbolzenfeder gespannt, sodass eine erneute Schussabgabe möglich ist.

Repetierverschlüsse umfassen regelmäßig einen Kammerstengel bzw. Repetierhebel und eine Sicherung. Die Sicherung dient der Verhinderung einer unerwünschten Schussabgabe. Weiterhin umfassen Zylinderverschlüsse mindestens eine Verriegelungswarze, einen Patronenauszieher, eine Hülse und einen Schlagbolzen mit Schlagbolzenfeder.

In der DE 100 09 616 C2 wird ein Geradezugverschluss mit Drehwarzenverriegelung für Repetiergewehre beschrieben. Der Geradezugverschluss umfasst eine Verschlusshülse, welche in einem Verschlussgehäuse angeordnet ist, wobei die Verschlusshülse mittels eines Kammerstengels hin und her beweglich ist. In der Verschlusshülse ist ein Verschlusskopf mit Verriegelungswarzen mittels eines Schaftes drehbeweglich gelagert. Die Verschlusshülse umfasst einen Schlagbolzen, der von einer Schlagbolzenfeder beaufschlagt ist. Die Verschlusshülse dient der Erzeugung eines Drehimpulses, um den Verschlusskopf in der Verschlussstellung in die mit den Verriegelungswarzen korrespondierende Verriegelungskammer einzudrehen. Weiterhin weist der Geradezugverschluss einen Arretierhebel als Arretiermittel auf, der an der Verschlusshülse kippbeweglich gelagert ist. Der Arretierhebel unterbindet eine Relativbewegung zwischen Verschlusshülse und Verschlusskopf. In Arretierrichtung ist der Arretierhebel durch eine Feder beaufschlagt.

Die DE 196 08 872 C1 beschreibt eine Verschlusseinrichtung für Repetiergewehre. Die Verschlusseinrichtung weist einen in vorderster Position verrastbaren Kammerhebel auf, der mit einer Verriegelungseinrichtung zusammenwirkt. Weiterhin umfasst die Verschlusseinrichtung einen Schlagbolzen der mittels einer Verrasteinrichtung in einer ersten hinteren Position verrastbar ist. Der Kammerhebel ist in einer geradlinigen Bewegung in verschiedene Positionen setzbar.

In der DE 10 2016 120 891 A1 ist eine Verschlusseinrichtung für Schusswaffen beschrieben. Die Verschlusseinrichtung umfasst eine außenliegende Hülse in der eine Kammer angeordnet ist. Die Kammer weist einen Verschlusskopf auf. Innerhalb der Kammer ist ein Steuerstück verschieblich gelagert. Ein Kammerhebel ist mit dem Steuerstück verbunden, sodass bei einer Rückwärtsbewegung des Kammerhebels der Verschlusskopf entriegelt und beim Vorlauf verriegelt wird. Der Verschlusskopf wird durch axiales Verschieben des Steuerstücks gedreht.

Aus der DE 10 2018 122 573 B3 ist ein Geradezugverschluss für ein Repetiergewehr bekannt. Der Geradezugverschluss umfasst eine um eine Längsachse drehbar gelagerte Verschlusshülse. In den Innenmantel der Verschlusshülse ist im hinteren Bereich eine sich schräg zur Längsachse erstreckende Steuerkurve eingebracht. Weiterhin umfasst der Geradezugverschluss ein Verbindungsglied mit einem am vorderen Ende angebrachten Zapfen, welcher mit der Steuerkurve in Eingriff steht.

Die US 4 672 762 A zeigt eine Vorrichtung für ein Repetiergewehr mit einem Zylinderkammermechanismus mit einem Aufnehmer und einer Kammer. Im Zylinderkammermechanismus ist ein arretierbarer Verschluss angeordnet. In einer Sperrstellung verhindert der Verschluss, dass ein Kammerkopf aus seiner Stellung im Eingriff mit einem Ansatzstück des Aufnehmers oder einem Arretiermittel im Aufnehmer gedreht werden kann. Das Gewehr kann in der Sperrstellung nicht geöffnet werden, d. h. die Kammer im Aufnehmer kann nicht rückwärts bewegt werden.

Die US 1 568 635 A zeigt eine Repetierbüchse mit geradem Zug. Innerhalb eines Empfängers ist ein Bolzen beweglich angeordnet, der dem Halten und Einführen einer Patrone in die Schusskammer der Repetierbüchse dient. An dem Bolzen sind Stollen angeordnet, welche in Slots bzw. einer ringförmigen Nut des Empfängers beweglich sind. An dem hinteren Ende des Bolzens, ausgehend von der Schussrichtung, ist ein ringförmiger Kopf ausgebildet, welcher Zähne aufweist. Diese Zähne greifen in Zähne ein, welche an einem (Repetier-)Hebel ausgebildet sind. Der Teil des Hebels mit den Zähnen ist winklig zu dem Kopf des Bolzens ausgerichtet und um einen Punkt drehbar. Durch einen rückwärts gerichteten Zug am Hebel kann über die Zähne eine Bewegung auf den Bolzen übertragen werden, der dann gemeinsam mit seinen Stollen eine Drehbewegung um seine Längsachse ausführt und anschließend entlang der Längsachse zurückgezogen werden kann.

Eine Aufgabe der vorliegenden Erfindung besteht ausgehend von diesem Stand der Technik darin, einen Geradezugverschluss zu verbessern, so dass dieser einfacher und sicherer in einer Repetierwaffe durch einen Anwender genutzt werden kann. Eine weitere Aufgabe ist es, einen einfachen, preiswerten Aufbau eines Geradezugverschlusses zu ermöglichen. Ebenso ist es eine Aufgabe der Erfindung, eine Repetierwaffe mit einem Geradezug - verschluss mit integriertem Handspannsystem bereit zu stellen, bei welchem also das Spannen der Schlagbolzenfeder vor dem Schuss manuell und gleichzeitig mit dem Patronenwechsel erfolgt.

Die genannte Aufgabe wird gelöst durch einen Geradezugverschluss für Repetierwaffen gemäß dem beigefügten Anspruch 1 sowie durch eine Repetierwaffe gemäß dem nebengeordneten Anspruch 9.

Der erfindungsgemäße Geradezugverschluss für Repetierwaffen, insbesondere für Repetiergewehre, umfasst eine Verschlusshülse, ein erstes Getriebebauteil, ein zweites Getriebebauteil und einen Repetierhebel. Die Verschlusshülse ist ein zylinderförmiger Hohlkörper, der um eine Längsachse rotierbar ist. Die Längsachse liegt parallel, vorzugsweise koaxial zur Laufachse der Waffe, wobei für die nachfolgenden Betrachtungen die Mündung des Laufs als vorn liegend anzusehen ist. An dem vorderen Ende der Verschlusshülse ist ein Verschlusskopf angeordnet. An dem hinteren Ende, welches an der gegenüberliegenden Seite zum vorderen Ende befindlich ist, ist das erste Getriebebauteil drehfest an der Verschlusshülse angeordnet. Bei Rotation des ersten Getriebebauteils wird die Rotation auf die Verschlusshülse übertragen, sodass diese rotiert. Bei Rotation der Verschlusshülse rotiert mit dieser der Verschlusskopf. Das zweite Getriebebauteil liegt winklig, bevorzugt rechtwinklig, zum ersten Getriebebauteil. Die beiden Getriebebauteile stehen miteinander im Eingriff, sodass eine Drehbewegung um eine erste Achse quer zur Laufachse in eine Drehbewegung um eine zweite Achse parallel zur Laufachse übertragen werden kann. Der Repetierhebel, welcher auch als Kammerstängel bezeichnet werden kann, ist mit dem zweiten Getriebebauteil verbunden. Der Repetierhebel ist ein im Bereich einer Drehachse des zweiten Getriebebauteils angeordneter Hebel. Mit dem zweiten Getriebebauteil ist der Repetierhebel um die gemeinsame Drehachse zumindest abschnittsweise drehbar. Bei einer Rotation des Repetierhebels ist dieser in mindestens zwei Funktionspositionen einrastbar. Eine erste Funktionsposition ist die Verriegelungsposition, bei welcher durch Bewegen bzw. Drehen des Repetierhebels in die Verriegelungsposition, üblicherweise durch einen Anwender/Waffenführer veranlasst, der Verschlusskopf verriegelt bzw. in eine verriegelte Position gebracht wird. Hierbei wird durch die Bewegung des Repetierhebels die Drehbewegung um die erste Achse quer zur Laufachse über die beiden Getriebebauteile in die Drehbewegung um die zweite Achse parallel zur Laufachse übertragen, und über das erste Getriebebauteil wird die Verschlusshülse mit dem Verschlusskopf um die Längsachse rotiert, sodass der Verschlusskopf in die verriegelte Position eingedreht wird. Die Verriegelung des Verschlusskopfes ist erforderlich, damit bei einer Schussabgabe entstehender Druck keine Bewegung der Verschlusshülse mit den daran angeordneten Bauteilen in axiale Richtung bewirkt.

Die zweite Funktionsposition ist die Entriegelungsposition, wobei durch Bewegen bzw. Drehen des Repetierhebels in die Entriegelungsposition, vorzugsweise durch den Anwender, der Verschlusskopf entriegelt bzw. in eine entriegelte Position gebracht wird. Hierbei wird durch die Bewegung des Repetierhebels die Drehbewegung um die erste Achse quer zur Laufachse über die beiden Getriebebauteile in die Drehbewegung um die zweite Achse parallel zur Laufachse übertragen und über das erste Getriebebauteil die Verschlusshülse mit dem Verschlusskopf um die Längsachse der Verschlusshülse rotiert, sodass der Verschlusskopf in die entriegelte Position eingedreht wird. Die Drehung in die Entriegelungsposition und die Drehung in die Verriegelungsposition sind entgegengesetzte Bewegungen, sodass die eine Drehung in positive Drehrichtung und die andere Drehung in negative Drehrichtung erfolgt. Die Drehung bzw. Rotation des Repetierhebels um die Drehachse erfolgt in einer vertikalen Ebene, wenn sich die Waffe in üblicher Schussrichtung befindet, d.h. mit der Laufachse im Wesentlichen in horizontaler Richtung liegend. Weiterhin ist der Repetierhebel und mit diesem die Getriebebauteile, die Verschlusshülse und der Verschlusskopf in axialer Richtung vor und zurück bzw. hin und her bewegbar, sodass gegebenenfalls eine Patronenhülse ausgeworfen und eine Patrone in ein Patronenlager eingeführt werden kann.

Ein wesentlicher Vorteil dieser konstruktiven Gestaltung des Geradezugverschlusses besteht darin, dass der Waffenführer beim Repetieren den Repetierhebel auf einer kontinuierlichen Bewegungsbahn hin und her bewegen kann. Stattdessen sind bei vorbekannten Repetierwaffen regelmäßig mindestens zwei diskontinuierlich zusammengesetzte Bewegungsabschnitte erforderlich.

Im Unterschied zum Stand der Technik benötigt der Geradezugverschluss gemäß der vorliegenden Erfindung nur zwei bewegte Bauteile zum Repetieren, was weitere Vorteile hinsichtlich der Funktionsweise und der Sicherheit mit sich bringt, denn weniger Bauteile führen zu weniger Spiel, zu einer geringeren Reibung und zu einer erhöhten Betriebssicher-heit. Ein weiterer Vorteil ist in der Bewegungsumsetzung beim Repetieren für die Betätigung des Verschlusses zu sehen. Der vorliegende Geradezugverschluss benötigt durch Verzicht auf die translatorische Bewegung nur eine einzige Bewegungsumsetzung, woraus bessere Kraftübertragung und geringerer Verschleiß resultieren.

In einer bevorzugten Ausführungsform ist das erste Getriebebauteil ein erstes Kegelrad, welches bevorzugt an seinem ersten, an der Verschlusshülse anliegenden Ende eine zylinderförmige Erstreckung aufweist. An seinem zweiten Ende, welches gegenüber dem ersten Ende liegt, weist das erste Kegelrad vorzugsweise umlaufend Zähne auf. Besonders bevorzugt weist das erste Kegelrad in einem Abschnitt Zähne auf. Die Zähne bilden gemeinsam einen Zahnkranz bzw. einen Zahnkranzabschnitt.

Alternativ ist das erste Getriebebauteil beispielsweise eine Steuerkurve mit einer Ausnehmung, in welche das zweite Getriebebauteil eingreift. In abgewandelten Ausführungsformen können die Getriebebauteile durch andere, an sich bekannte Bauteile ersetzt sein, welche die erwähnte Umlenkung der Bewegungen / Rotationen ermöglichen.

Entlang der Längsachse des ersten Getriebebauteils weist dieses bevorzugt eine Durchgangsbohrung auf. Vorzugsweise ist das erste Getriebebauteil abschnittsweise koaxial von der Verschlusshülse umgeben.

In einer bevorzugten Ausführungsform ist das zweite Getriebebauteil ein zweites Kegelrad, welches bevorzugt umlaufend Zähne aufweist, welche mit den Zähnen des ersten Kegelrades im Eingriff stehen. Besonders bevorzugt sind die Zähne des zweiten Kegelrades auf einem Abschnitt ausgebildet. Die Zähne des zweiten Kegelrades bilden einen Zahnkranz und liegen vorzugsweise überwiegend auf einer Seitenfläche des Kegelrades. Das zweite Kegelrad kann auch als Antriebskegelrad bezeichnet werden, während das erste Kegelrad das Abtriebskegelrad bildet. Der Repetierhebel ist in diesem Fall vorzugsweise auf der den Zähnen gegenüberliegenden Seitenfläche des zweiten Kegelrades angeordnet.

Alternativ weist das zweite Getriebebauteil eine Form auf, welche mit dem Repetierhebel um die Drehachse rotierbar ist, wobei an einer dem Repetierhebel abgewandten Seite eine Erhebung befindlich ist, die in die komplementäre Ausnehmung des ersten Getriebebauteils eingreift. Die Erhebung kann beispielsweise ein Zapfen sein.

Der Vorteil dieses Geradezugverschlusses ist eine einfache Umsetzung einer Bewegung in einer ersten Ebene in eine Bewegung in einer zweiten Ebene, sodass eine Längsverschiebung des Repetierhebels parallel zum Gewehrlauf bzw. zum Gehäuse der Waffe in eine Rotationsbewegung der Verschlusshülse mit dem Verschlusskopf innerhalb des Gehäuses gewandelt wird. Durch die Umsetzung der Bewegung mittels der Kegelräder bzw. gleichwirkender Getriebebauteile steht ein verbesserter Geradezugverschluss zur Verfügung, der einfach zu montieren und einfach sowie sicher zu handhaben ist.

Erfindungsgemäß umfasst der Geradezugverschluss einen koaxial zur Verschlusshülse angeordneten Schlagbolzen.

Bevorzugt umfasst der Geradezugverschluss weiterhin eine Schlagbolzenfeder. Der Schlagbolzen weist bevorzugt in seinem vorderen Bereich einen Schlagbolzenbund auf. Die Schlagbolzenfeder ist koaxial auf dem Schlagbolzen angeordnet und liegt mit einem Ende vorzugsweise unmittelbar an dem Schlagbolzenbund und mit dem anderen Ende vorzugsweise an einer Spannhülse an. Der Schlagbolzen ist entlang der Längsachse der Verschlusshülse bewegbar.

Der Geradezugverschluss umfasst erfindungsgemäß die an dem ersten Getriebebauteil angeordnete Spannhülse und ein Verbindungselement. Die Spannhülse und das Verbindungselement sind in einem axial hinteren Bereich des Schlagbolzens positioniert, wobei sowohl die Spannhülse als auch das Verbindungselement vorzugsweise eine Durchgangsbohrung aufweisen, durch welche der Schlagbolzen geführt ist und somit Spannhülse und Verbindungselement hintereinander angeordnet sind. Das Verbindungselement, welches auch als Rastfahne bezeichnet werden kann, ist drehfest auf dem Schlagbolzen angeordnet.

In einer Ausführungsform weist das zweite Getriebebauteil an seiner dem Repetierhebel gegenüberliegenden Fläche zwei beabstandete, sich entlang der Drehachse erstreckende Zapfen auf. Die Zapfen erstrecken sich parallel zu der Drehachse des zweiten Getriebebauteils, bevorzugt 90 Grad zum zweiten Getriebebauteil. Die Zapfen können zylinderförmige Erhebungen sein, alternativ können die Zapfen eine beliebig geformte Erhebung sein.

Der erste Zapfen liegt bevorzugt an der Spannhülse sowie an dem Verbindungselement an. Bei Rotation des Repetierhebels in die Verschlussposition erfolgt, wie bereits beschrieben, eine Bewegungsübertragung auf das zweite Getriebebauteil mit den darauf angeordneten Zapfen. Durch die Bewegung des ersten Zapfens erfolgt eine gleichzeitige longitudinale Bewegung des Schlagbolzens, des Verbindungselements und der Spannhülse entlang der Längsachse.

Weiterhin umfasst der Geradezugverschluss vorzugsweise einen Abzugstollen, an welchem das Verbindungselement zum Anliegen kommt sobald der Repetierhebel in Verschlussposition rotiert wird. Durch das Anliegen des Verbindungselements an dem Abzugstollen wird das Verbindungselement an der weiteren Bewegung entlang der Längsachse gehindert, sodass sich der Abstand zwischen Schlagbolzenbund und Spannhülse verringert, wodurch die Schlagbolzenfeder gespannt wird. Ein Spannen der Schlagbolzenfeder ist erforderlich, um eine Schussabgabe auszulösen.

In einer Ausführungsform umfasst der Geradezugverschluss weiterhin ein Aushubelement, welches mittels des zweiten Zapfens des zweiten Getriebebauteils beim Drehen des Repetierhebels in die Entriegelungsposition in eine Aussparung der Verschlusshülse geführt wird, sodass eine Drehbewegung der Verschlusshülse und damit der beiden Getriebebauteile verhindert wird. Das Aushubelement umfasst bevorzugt einen Aushubstift und einen Zwangsaushub. Zwischen dem Aushubstift und dem Zwangsaushub ist vorzugsweise eine Feder angeordnet, sodass der Zwangsaushub federnd an dem Aushubstift gelagert ist. Erfolgt eine Bewegung des Repetierhebels ausgehend von der Entriegelungsposition gemeinsam mit den Getriebebauteilen, der Verschlusshülse und dem Verschlusskopf in im Wesentlichen axialer Richtung zunächst zurück und anschließend vorwärts, kommt das Aushubelement an einem Bauteil zum Anliegen und wird dabei aus der Aussparung der Verschlusshülse gedrückt. Dadurch sind die Getriebebauteile mit der Verschlusshülse wieder rotierbar. Das Bauteil, an welchem das Aushubelement zum Anliegen kommt, kann beispielsweise eine Hülse oder ein hinteres Ende eines Gewehrlaufes sein. Besonders bevorzugt kommt der Aushubstift in einer Rückwärtsbewegung des Repetierhebels in der Entriegelungsposition an dem Bauteil zum Anliegen.

In einer weiteren Ausführungsform umfasst der Geradezugverschluss weiterhin ein Sicherungselement zum Sperren oder Freigeben einer Drehbewegung des Repetierhebels. Das Sicherungselement ist in verschiedenen Positionen arretierbar. In einer Deaktivierungsposition greift das Sicherungselement in eine Nut des zweiten Getriebebauteils ein, sodass eine Drehbewegung des zweiten Getriebebauteils und damit eine Bewegung der mit dem zweiten Getriebebauteil verbundenen Elemente blockiert werden. Durch die Deaktivierungsposition wird eine ungewollte Schussabgabe oder das ungewollte Spannen der Schlagbolzenfeder verhindert. In der Deaktivierungsposition des Sicherungselements befindet sicher der Repetierhebel in einer Funktionsposition zwischen der Entriegelungsposition und der Verriegelungsposition. In dieser dritten Position ist der Repetierhebel in keine der beiden anderen Positionen bewegbar. In einer Aktivierungsposition des Sicherungselements wirkt das Sicherungselement nicht auf das zweite Getriebebauteil, sodass dieses rotierbar und nicht blockiert ist. Weitere Positionen, in denen das Sicherungselement festlegbar ist, sind denkbar.

Vorzugsweise besteht das Sicherungselement aus einem Sicherungsschieber und einem Rastelement, zwischen denen eine Feder gespannt ist und welche zusammen wirken. Das Rastelement kann auch als Kammersperre bezeichnet werden.

An dem Verschlusskopf ist in einer Ausführungsform eine Erhebung in Form einer Warze ausgebildet. Besonders bevorzugt sind drei Warzen an dem Verschlusskopf ausgebildet. Mittels der Erhebung an dem Verschlusskopf kann eine Drehwarzenverriegelung realisiert werden, welche das Verriegeln des Verschlusskopfes in der Verriegelungsposition ermöglicht, wobei die Erhebung einrastet. Weiterhin ermöglicht eine Drehwarzenverriegelung das Entriegeln des Verschlusskopfes durch Ausdrehen, wenn der Repetierhebel in die Entriegelungsposition geführt wird.

Die erfindungsgemäße Repetierwaffe umfasst einen Geradezugverschluss, welcher dem zuvor beschriebenen Geradezugverschluss sowie dessen Ausführungsformen entspricht. Die Repetierwaffe umfasst in bekannter Weise einen Gewehrlauf, einen Vorderschaft und einen Hinterschaft. Der Gewehrlauf ist eine auf dem Vorderschaft angeordnete Hülse. Weiterhin ist der Geradezugverschluss zumindest teilweise auf dem Vorderschaft angeordnet. Der Geradezugverschluss und der Gewehrlauf sind entlang einer gemeinsamen Längsachse angeordnet. Die Verschlusshülse ist von dem Gewehrlauf umgeben.

Weiterhin umfasst die Repetierwaffe bevorzugt ein Patronenlager, ein an das Patronenlager angrenzendes Magazinfach in Form einer Ausnehmung im Vorderschaft sowie ein Magazinsicherungselement. In das Magazinfach kann ein Magazin, befüllt mit Patronen, eingeführt werden. Durch den zuvor beschriebenen Repetiervorgang, bei dem der Repetierhebel mit der Verschlusshülse und weiteren Bauteilen durch einen Anwender axial nach vorne und nach hinten bewegt wird, wird eine Patrone aus dem Magazin oder händisch in das Patronenlager eingeführt.

Bevorzugt ist das Magazinsicherungselement für die Repetierwaffe so gestaltet, dass ein in das Magazinfach eingeführtes Magazin sicher in seiner Position gehalten wird. Das Magazinsicherungselement befindet sich an einem unteren Ende des Magazinfaches. Durch Verschiebung des Magazinsicherungselements quer zu Längsachse aus einer Anfangsposition in eine Sicherungsposition ist dieses in einer Nut des Magazinfaches arretierbar. Das Magazinsicherungselement ist einfach, einhändig lösbar durch Verschiebung aus der Sicherungsposition, also aus der Nut, in die Anfangsposition und anschließende Verschiebung entlang der Längsachse von der Mündung des Laufes weg, wodurch das Magazin entnehmbar ist.

In einer Ausführungsform umfasst die Repetierwaffe mit dem Geradezugverschluss weiterhin ein Halteelement, welches auch als Schlosshalter bezeichnet werden kann. Das Halteelement ist in einem hinteren Bereich der Hülse angeordnet und kommt in einer winklig zur Längsachse ausgerichteten Aussparung der Hülse oder eines Gewehrlaufes zum Liegen. Halteelement und Aussparung sind so ausgebildet, dass sie ineinandergreifen können. Das Halteelement dient dem Halten der Verschlusshülse so dass diese bei einer Bewegung entlang der Längsachse nicht verdreht wird.

Bei der Bewegung des Repetierhebels mit der Verschlusshülse und weiteren Bauteilen entlang der Längsachse kommt der Verschlusskopf bevorzugt an einer Platte, alternativ bevorzugt in einer Aussparung mit seiner Warze zum Anliegen, sodass die maximale Öffnung der Verschlusshülse begrenzt ist.

Weitere Vorteile, Einzelheiten und Weiterbildungen der Erfindung ergeben sich aus der nachfolgenden Beschreibung einer bevorzugten Ausführungsform, unter Bezugnahme auf die Zeichnung. Es zeigen:
- Fig. 1: eine perspektivische Ansicht eines erfindungsgemäßen Geradezugverschluss;
- Fig. 2: eine zweite perspektivische Ansicht des in Fig. 1 gezeigten Geradezugverschlusses mit verschiedenen Funktionspositionen;
- Fig. 3: eine Detailansicht des Geradezugverschlusses gemäß Fig. 1 in einer Funktionsposition, insbesondere einer Entriegelungsposition;
- Fig. 4: eine Detailansicht des Geradezugverschlusses gemäß Fig. 1 in einer zweiten Funktionsposition;
- Fig. 5: eine Draufsicht auf einen hinteren Abschnitt des in Fig. 1 gezeigten Geradezugverschlusses;
- Fig. 6: eine perspektivische Detailansicht des hinteren Abschnitts des Geradezugverschlusses gemäß Fig. 1 in einer arretierten Position;
- Fig. 7: zwei Detailansichten des Geradezugverschlusses gemäß Fig. 1 vor und nach einer Schussabgabe;
- Fig. 8: eine dritte perspektivische Ansicht des Geradezugverschlusses gemäß Fig. 1 in einer Hülse;
- Fig. 9: eine Detailansicht einer Repetierwaffe mit einem Magazinfach mit Magazinsicherungselement in einer Ausgangsposition;
- Fig. 10: eine Detailansicht der Repetierwaffe mit dem Magazinfach mit Magazinsicherungselement in einer Auswerfposition; und
- Fig. 11: eine Detailansicht der Repetierwaffe mit dem Magazinfach mit Magazinsicherungselement in einer Sicherungsposition.

Fig. 1 zeigt eine perspektivische Seitenansicht eines erfindungsgemäßen Geradezugverschluss für Repetierwaffen. Der Geradezugverschluss umfasst eine Verschlusshülse 01, welche um eine Längsachse 02 rotierbar ist. In einem in eine Waffe eingesetzten Zustand verläuft die Längsachse 02 koaxial zur Laufachse der Waffe. An dem vorderen Ende der Verschlusshülse 01 ist ein Verschlusskopf 03 drehfest angeordnet. Der Verschlusskopf 03 weist umlaufend drei Warzenfortsätze 04 auf. An dem hinteren Ende der Verschlusshülse 01 ist ein erstes Getriebebauteil in Form eines ersten Kegelrads 06 drehfest angeordnet. Das erste Kegelrad 06 besitzt einen zylinderförmigen Grundkörper an dessen hinterem Ende mindestens in einem Abschnitt mehrere Zähne 07 ausgebildet sind. Durch den zylindrischen Grundkörper des ersten Kegelrades 06 führt eine Durchgangsbohrung (nicht gezeigt), welche sich entlang der Längsachse 02 erstreckt. Weiterhin umfasst der Geradezugverschluss ein zweites Getriebebauteil in Form eines zweiten Kegelrads 08, welches in einem 90° Winkel zum ersten Kegelrad 06 positioniert ist und mit diesem ersten Kegelrad im Eingriff steht. Das zweite Kegelrad 08 umfasst ebenfalls mindestens abschnittsweise mehrere Zähne, welche in die Zähne 07 des ersten Kegelrades 06 eingreifen. Zwischen dem ersten Kegelrad 06 und dem zweiten Kegelrad 08 kann eine Drehbewegung mechanisch übertragen werden, wobei die jeweiligen Drehachsen vorzugsweise senkrecht zueinander stehen. Weiterhin umfasst der Geradezugverschluss einen Repetierhebel 09, welcher mit dem zweiten Kegelrad 08 verbunden ist, vorzugsweise ausgerichtet mit einer Drehachse 10 (Fig. 2) des zweiten Kegelrades 08. Repetierhebel 09 und zweites Kegelrad 08 sind gemeinsam, zumindest abschnittsweise, um die gemeinsame Drehachse 10 rotierbar. Wird der Repetierhebel 09 durch einen Anwender um die Drehachse 10 bewegt, rotieren auch das zweite Kegelrad 08, sowie das mit dem zweiten Kegelrad 08 in Eingriff stehende erste Kegelrad 06 und mit diesem die daran befestigte Verschlusshülse 01. Mit der Verschlusshülse 01 dreht sich der Verschlusskopf 03. Die verschiedenen Funktionspositionen des Repetierhebels werden nachfolgend mit Bezug auf Fig. 2 beschrieben.

Fig. 1 zeigt weiterhin, dass der Geradezugverschluss einen in der Verschlusshülse 01 angeordneten Schlagbolzen 11, der mit einer Schlagbolzenfeder 12 beaufschlagt ist, umfasst. Der Schlagbolzen 11 ist koaxial zur Verschlusshülse 01 angeordnet und weist in seinem vorderen Bereich einen Schlagbolzenbund 13 auf. Die Schlagbolzenfeder 12 ist koaxial auf dem Schlagbolzen 11 angeordnet und liegt mit einem Ende an dem Schlagbolzenbund 13 und mit dem anderen Ende an einer Spannhülse 19 an. Der Schlagbolzen 11 ist entlang der Längsachse 02 der Verschlusshülse 01 axial bewegbar. In seinem hinteren Bereich verläuft der Schlagbolzen 11 durch eine Durchgangsbohrung der Spannhülse 19 hindurch, wobei die Spannhülse 19 in einer Durchgangsbohrung des ersten Kegelrades 06 angeordnet ist. Die Durchgangsbohrungen erstrecken sich entlang der Längsachse 02.

Fig. 1 zeigt weiterhin, dass der Geradezugverschluss ein Sicherungselement 14 zum Sperren oder Freigeben einer Drehbewegung des Repetierhebels 09 umfasst. Das Sicherungselement 14 umfasst einen Sicherungsschieber 16 und ein Rastelement 17 zwischen denen eine Feder 18 gespannt ist. Der Sicherungsschieber 16 ist beweglich gelagert. Das Rastelement 17 ist auf und die Feder 18 an dem Schlagbolzen 11 angeordnet. Das federnd gelagerte Sicherungselement 14 ist in verschiedenen Positionen arretierbar. Die Funktionsweise des Sicherungselements 14 wird mit Bezug auf Fig. 6 näher erläutert. Axial zwischen dem Rastelement 17 und dem ersten Kegelrad 06 sind auf dem Schlagbolzen 11 weiterhin die Spannhülse 19, welche an dem ersten Kegelrad 06 anliegt, und eine Rastfahne 21 angeordnet. Das zweite Kegelrad 08 weist an seiner dem Repetierhebel 09 abgewandten Fläche zwei Zapfen 22, 23 auf, welche beabstandet zueinander sind und sich parallel zur Drehachse 10, im Bereich außerhalb der Drehachse 10 erstrecken. Der erste Zapfen 22 kommt an der Spannhülse zum Anliegen. Der zweite Zapfen 23 des zweiten Kegelrades 08 wirkt mit einem auf dem ersten Kegelrad 06 angeordneten Aushubelement 24 zusammen. Das Aushubelement 24 umfasst einen Aushubstift 26 und einen Zwangsaushub 27 sowie eine dazwischen angeordnete Aushubfeder 28. Die Funktionsweise des Aushubelements 24 wird in nachfolgenden Abbildungen näher beschrieben.

Fig. 1 zeigt ebenso einen an dem Geradezugverschluss angeordneten Abzugstollen 29 mit Abzug 30 und dazwischen angeordneter Abzugstange 31.

Fig. 2 zeigt eine zweite Seitenansicht des in Fig. 1 gezeigten Geradezugverschluss mit den verschiedenen Funktionspositionen des Repetierhebels 09. Der Repetierhebel 09 kann drei Funktionspositionen einnehmen. Die Funktionsposition A ist eine Verriegelungsposition, Funktionsposition B (Fig. 4) ist eine Zwischenposition und Funktionsposition C ist eine Entriegelungsposition. Die Zwischenposition B liegt zwischen der Verriegelungsposition A und der Entriegelungsposition C. Wird der Repetierhebel 09 in die Verriegelungsposition A gebracht wird über die beiden Kegelräder 06, 08 die Verschlusshülse 01 um ihre Längsachse 02 gedreht. Mit der Verschlusshülse 01 dreht sich der Verschlusskopf 03, dessen Warzenfortsätze 04 ein Verriegeln des Verschlusskopfes 03 am Patronenlager (nicht gezeigt) bewirken, wenn der Geradezugverschluss in einer zugehörigen Waffe eingesetzt ist. Die Verriegelung des Verschlusskopfes 03 bewirkt, dass bei einer Schussabgabe entstehender Druck keine Bewegung der Verschlusshülse 01 mit dem Schlagbolzen und den daran angeordneten Bauteilen in axiale Richtung bewirkt. Optional kann in dem durch die beiden Kegelräder gebildeten Getriebe ein Übersetzungsverhältnis ungleich eins gewählt werden, sodass beispielsweise die Rotation des Repetierhebels 09 um 45° eine Rotation der Verschlusshülse um 90° bewirkt.

Wird der Repetierhebel 09 durch einen Anwender durch Rotation des Repetierhebels 09 in die Entriegelungsposition C gebracht, erfolgt eine Entriegelung des an der Verschlusshülse 01 angeordneten Verschlusskopfes 03 durch eine Drehung, welche mittels der beiden Kegelräder 06, 08 übertragen wird. Der zweite Zapfen 23, welcher an dem zweiten Kegelrad 08 angeordnet ist, verschiebt bei einer Drehung des Repetierhebels 09 in die Entriegelungsposition C den Aushubstift 26 in axiale Richtung, sodass die Aushubfeder zusammengedrückt/verkürzt wird. Der Zwangsaushub 27 wird in eine Aussparung 32 der Verschlusshülse 01 geführt, sodass eine Bewegung der Verschlusshülse 01, des ersten Kegelrades 06 und damit auch des zweiten Kegelrades 09 blockiert wird.

Fig. 3 zeigt eine Detailansicht des Geradezugverschlusses gemäß Fig. 1 in einer Funktionsposition, nämlich einer Entriegelungsposition C, welche ebenfalls in Fig. 2 gezeigt ist und zuvor beschrieben wurde. Abweichend zu Fig. 2 zeigt Fig. 3 eine Hülse 33, welche dem Gehäuse der Waffe zuzurechnen ist und die Verschlusshülse 01 im eingebauten Zustand koaxial umgibt. Die Verschlusshülse 01 ist in der Hülse 33 bewegbar. An dem hinteren Ende der Hülse 33 ist eine Anlauffläche 34 ausgebildet, welche sich radial erstreckt. In der Entriegelungsposition C kann durch den Anwender eine Verschiebung des Repetierhebels 09 in axiale Richtung nach hinten, d.h. entgegen der Schussrichtung, ausgeführt werden. Dabei ist ein Umgreifen am Repetierhebel nicht erforderlich; vielmehr wird der durch die Rotation des Repetierhebels 09 eingeleitete Bewegungsablauf unterbrechungsfrei in eine Linearbewegung überführt. Wird der Repetierhebel 09 entlang der Längsachse 02 axial nach hinten verschoben, läuft kurz vor dem Erreichen der Endposition des Repetierhebels 09 der Zwangsaushub 27 mit einer radial ausgebildeten Auflauffläche 36 an der Anlauffläche 34 der Hülse 33 auf, sodass eine axiale Verlagerung der Verschlusshülse 01 mit dem daran befestigten Verschlusskopf 03 und weiterer daran angeordneter Bauteile entgegen der Schussrichtung erfolgt. Durch die axiale Bewegung kann eine Patronenhülse aus dem Patronenlager gezogen werden und ein Nachladen von Munition erfolgen. Eine festsitzende Patronenhülse wird unter "Zwang" aus dem Patronenlager gezogen. Bei der axialen Bewegung des Repetierhebels 09 wird der Zwangsaushub 27 aus der Aussparung 32 der Verschlusshülse 01 gedrückt und somit die Bewegung der beiden Kegelräder 06, 08 wieder ermöglicht.

Fig. 4 zeigt eine Detailansicht des Geradezugverschlusses gemäß Fig. 1 in einer Funktionsposition, nämlich einer Zwischenposition B. Wird der Repetierhebel 09 von der Entriegelungsposition C in Richtung der Verriegelungsposition A zurück geschwenkt, kann er die Zwischenposition B einnehmen, wobei das federbelastete Rastelement 17 in eine seitliche Aussparung 37 des zweiten Kegelrades 08 einrastet. Die seitliche Aussparung 37 des zweiten Kegelrades 08 ist in einem begrenzten Abschnitt des Kegelrades 08 befindlich. Durch das Einrasten des Rastelements 17 in der Aussparung 37 des zweiten Kegelrades 08 wird vorteilhafterweise eine Bewegung des Repetierhebels 09 zurück in die Entriegelungsposition C verhindert. In diesem Zustand ist der Verschluss etwa zu 40 % verriegelt, die Schlagbolzenfeder 12 entspannt und die Rastfahne 21 weist einen Abstand X zum Abzugstollen 29 auf. Die begrenzte seitliche Aussparung 37 des zweiten Kegelrades 08 ermöglicht eine fortgesetzte Bewegung des Repetierhebels in die Verriegelungsposition A, jedoch nicht die versehentliche Rückkehr in die Entriegelungsposition C. Weiterhin ist in Fig. 4 ersichtlich, dass sich bei fortgesetzter Bewegung des Repetierhebels 09 in die Verriegelungsposition A (in Bezug zur in Fig. 3 gezeigten Position) der Abstand zwischen Aushubstift 26 und Zwangsaushub 27 vergrößert hat, wobei die Aushubfeder 28 entspannt wird.

Fig. 5 zeigt eine Draufsicht auf den in Fig. 1 gezeigten Geradezugverschluss. In Fig.5 befindet sich der Repetierhebel 09 in der Zwischenposition B, welche auch in Fig. 4 gezeigt ist und zuvor beschrieben wurde. Abweichend zu Fig. 4 ist in Fig. 5 dargestellt, wie das Rastelement 17 aus der Aussparung 37 des zweiten Kegelrades 08 geführt wird. Der Sicherungsschieber 16 weist an einem Ende einen axial nach vorne verlaufenden Schieberarm 38 auf, der an seinem Ende winklig ausgebildet ist. Das Ende des Schieberarms 38 erstreckt sich radial nach innen. Das Rastelement 17 weist zwei sich radial erstreckende Rastarme 39, 41 auf, welche an dem Rastelement 17 gegenüberliegend ausgebildet sind. Der erste Rastarm 39, welcher sich in Richtung des Schieberarms 38 erstreckt, ist an seinem Ende winklig ausgebildet, sodass der Schieberarm 38 in den ersten Rastarm 39 eingreifen kann. Liegt das Rastelement 17, insbesondere dessen erster Rastarm 39 in der Aussparung 37 des zweiten Kegelrades 08, kann mittels des Sicherungsschiebers 16 durch Eingriff in den ersten Rastarm 39 derselbe aus der Aussparung 37 gelöst werden, sodass eine Drehung des Repetierhebels zurück in die Entriegelungsposition C ermöglicht wird. Das Herausführen des ersten Rastarms 39 aus der Aussparung 37 erfolgt durch eine Bewegung des Sicherungsschiebers 16 in radiale Richtung vom Repetierhebel 09 weg, wobei der Schieberarm 38 und der erste Rastarm 39 in Eingriff kommen und eine gemeinsam axial nach hinten gerichtete Bewegung ausführen. Aus Fig. 5 ist weiterhin ersichtlich, dass das Aushubelement 24 in der Zwischenposition B nicht in die Aussparung 32 der Verschlusshülse 01 eingreift.

Fig. 6 zeigt eine Detailansicht des Geradezugverschlusses gemäß Fig. 1 in einer gesicherten Position. Befindet sich der Repetierhebel 09 in der Zwischenposition B, kann mittels des Sicherungselements 14 eine gesicherte Position des Geradezugverschlusses eingestellt werden, wobei der Sicherungsschieber 16 in radiale Richtung zum Repetierhebel 09 hin bewegt wird, woraufhin der erste Rastarm 39 parallel zur Längsachse 02 nach vorne bewegt und in eine Nut 42 des zweiten Kegelrades 08 geführt wird. In dieser gesicherten Position sind ein Spannen der Schlagbolzenfeder, eine Schussabgabe oder ein Nachladen bzw. Entriegeln nicht möglich. Der Repetierhebel 09 kann in der gesicherten Position nicht in die Verriegelungsposition A oder die Entriegelungsposition C gebracht werden, da diese Bewegungen durch den Eingriff des ersten Rastarms 39 in die Nut 42 des zweiten Kegelrades 08 blockiert sind. Zum Lösen der Blockade bzw. zum Herausführen des ersten Rastarms 39 aus der Nut 42, muss der Sicherungsschieber 16, wie in Fig. 5 beschrieben, bewegt werden.

Fig. 7 zeigt eine Detailansicht des Geradezugverschlusses gemäß Fig. 1 vor und nach einer Schussabgabe. Die linke Abbildung zeigt den Geradezugverschluss vor der Schussabgabe. Der Repetierhebel 09 wurde zuvor von der Entriegelungsposition C und/oder der Zwischenposition B in die Verriegelungsposition A geschwenkt. Die Verriegelungsposition A, bei der der Verschlusskopf 03 mit der Verschlusshülse 01 verriegelt ist, ist ebenfalls in Fig. 2 gezeigt. Beim Bewegen des Repetierhebels 09 in die Verriegelungsposition A dreht sich das zweite Kegelrad 08 mit dem Repetierhebel 09, wobei der erste Zapfen 22 des zweiten Kegelrades 08 mit diesem im Uhrzeigersinn gegen die Spannhülse 19 gedreht wird und die Spannhülse 19, die Rastfahne 21, den Schlagbolzen 11 mit dem Schlagbolzenbund 13 und die Schlagbolzenfeder 12 nach vorn entlang der Längsachse 02 bewegt. Wird der Abstand X (in Fig. 4 gezeigt) zwischen der Rastfahne 21 und dem Abzugstollen 29 bis auf Null verkürzt, läuft die Rastfahne 21 an dem Abzugstollen 29 auf. Aufgrund einer weiteren Bewegung des Repetierhebels 09 bis zur Erreichung der endgültigen Verriegelungsposition A wird das zweite Kegelrad 08 mit dem ersten Zapfen 22 und mit diesem die Spannhülse 19 weiter nach vorn bewegt. Da die Rastfahne 21 an dem Abzugstollen 29 an der weiteren Bewegung gehindert wird, wird ein Abstand Y zwischen der Spannhülse 19 und der Rastfahne 21 erzeugt, wodurch die Schlagbolzenfeder 12 gespannt wird. Mit Auflaufen der Rastfahne 21 am Abzugstollen 29 wird der Schlagbolzen 11 ebenfalls an einer weiteren Vorwärtsbewegung gehindert. Bei Erreichen der Verriegelungsposition A ist der Geradezugverschluss zu 100 % verriegelt und die Schlagbolzenfeder 12 gespannt, sodass ein Schuss abgegeben werden kann.

Die rechte Abbildung zeigt den Geradezugverschluss nach der Schussabgabe. Während der Schussabgabe, welche durch einen Anwender durch Betätigen des Abzugs 30 ausgelöst wird, wird über die Abzugstange 31 der Abzugstollen 29 nach unten bewegt, sodass die Rastfahne 21 frei beweglich ist und nach vorn bewegt wird, sodass der Abstand Y auf Null reduziert wird. Dadurch wird die Schlagbolzenfeder 12 entspannt und über den Schlagbolzen 11 der Schuss ausgelöst. Nach Schussabgabe rastet der zweite Rastarm 41 des Rastelements 17 in eine seitliche Ausnehmung 43 der Rastfahne 21 (Position E). Wird der Repetierhebel 09 nach der Schussabgabe zurück in die Zwischenposition B oder die Entriegelungsposition C bewegt, gleitet der zweite Rastarm 41 des Rastelements 17 aus der Ausnehmung 43 der Rastfahne 21.

Erfolgt keine Schussabgabe, verbleibt das Rastelement 17 in Position D und blockiert die Rückbewegung des Repetierhebels 09 bei der Zwischenposition B oder erreicht nach Betätigung des Sicherungsschiebers 16 die Entriegelungsposition C.

Fig. 8 zeigt eine Seitenansicht des Geradezugverschlusses gemäß Fig. 1 in der Hülse 33. Bei der axialen Bewegung des Repetierhebels 09 mit der Verschlusshülse 01, wobei der Vorgang bereits mit Bezugnahme auf Fig. 3 beschrieben wurde, wird durch einen Schlosshalter 44 das Verdrehen des Geradezugverschlusses in der Hülse 33 verhindert. Der Schlosshalter 44 ist an der unteren Seite der Hülse 33 in einer Bohrung angeordnet und greift während der Vorwärts- und Rückwärtsbewegung des Geradezugverschlusses bzw. des Repetierhebels 09 mit der Verschlusshülse 01 in eine Längsnut (nicht gezeigt) der Verschlusshülse 01 ein, sodass diese nicht um ihre Längsachse gedreht werden kann. Die maximale Öffnungsposition des Geradezugverschlusses wird durch eine Platte 46 begrenzt. Die Platte 46 ist in einem hinteren Bereich der Hülse 33 angeordnet. Bei maximaler Öffnungsposition des Geradezugverschlusses kommt der Verschlusskopf 03 mit seinen Warzenfortsätzen 04 an der Platte 46 zum Anliegen.

Fig. 9 zeigt eine Detailansicht einer Repetierwaffe, insbesondere im Bereich eines an der Unterseite befindlichen Magazinfachs 47, welches mit einem Magazinsicherungselement 48 ausgerüstet ist. Die Repetierwaffe wird von unten betrachtet, wobei ebenfalls der Abzug 30 und der Repetierhebel 09 gezeigt sind. Das Magazinfach 47 stellt eine Ausnehmung im Vorderschaft 49 der Repetierwaffe dar. In das Magazinfach 47 ist ein Magazin 51 eingeführt, wobei in dem Magazin 51 eine oder mehrere Patronen (nicht gezeigt) angeordnet sein können. Das Magazinsicherungselement 48 ist in einer zusätzlichen Vertiefung 52 am unteren Ende des Magazinfachs 47 angeordnet, wobei die Vertiefung 52 weiterhin eine Nut 53 aufweist. Die Vertiefung 52 erstreckt sich senkrecht zur Längsachse 02 der Waffe. Die Nut 53 erstreckt sich quer zur Längsachse 02. In der gezeigten Fig. 9 ist das Magazinsicherungselement 48 in einer Anfangsposition in der Vertiefung 52 angeordnet.

Fig. 10 zeigt eine Detailansicht der Repetierwaffe mit dem Magazinfach 47 mit Magazinsicherungselement 48 in einer Auswerfposition. Zunächst gleicht Fig. 10 der in Fig. 9 gezeigten Ansicht, wobei abweichend zu Fig. 9 das Magazinsicherungselement 48 in der Auswerfposition befindlich ist. Durch einen Anwender kann das Magazinsicherungselement 48 in die Auswerfposition gebracht werden, wobei das Magazinsicherungselement 48 durch Schieben parallel zur Längsachse 02 in Richtung zum Abzug 30 von der Anfangsposition in eine Auswerfposition verbracht wurde. Ist das Magazinsicherungselement 48 in der Auswerfposition befindlich, kann das Magazin 51 durch den Anwender entnommen und neu in das Magazinfach 47 eingesetzt werden. Ein Einsetzen des Magazins 51 in das Magazinfach 47 ist auch möglich, wenn sich das Magazinsicherungselement 48 in der Anfangsposition befindet.

Fig. 11 zeigt eine Detailansicht der Repetierwaffe mit dem Magazinfach 47 mit Magazinsicherungselement 48 in einer Sicherungsposition. Zunächst gleicht Fig. 11 der in Fig. 9 und Fig. 10 gezeigten Ansicht, wobei abweichend zu Fig. 9 das Magazinsicherungselement 48 in einer Sicherungsposition befindlich ist. Das Magazinsicherungselement 48 wird durch seitliches Verschieben quer zur Längsachse 02 in die Nut 53 der Vertiefung 52 in die Sicherungsposition gebracht. Vorteilhafterweise ist die Verschiebung des Magazinsicherungselements 48 einhändig durchführbar. Ein weiterer Vorteil ist, dass in der Sicherungsposition das Magazin 51 in dem Magazinfach 47 gesichert ist und auch ein ungewolltes Lösen des Magazins 51 aus dem Magazinfach 47 durch das Magazinsicherungselement 48 verhindert wird.

### Bezugszeichen

- 01: Verschlusshülse
- 02: Längsachse
- 03: Verschlusskopf
- 04: Warzenfortsatz
- 05: -
- 06: erstes Getriebebauteil / erstes Kegelrad
- 07: Zahn
- 08: zweites Getriebebauteil / zweites Kegelrad
- 09: Repetierhebel
- 10: Drehachse
- 11: Schlagbolzen
- 12: Schlagbolzenfeder
- 13: Schlagbolzenbund
- 14: Sicherungselement
- 15: -
- 16: Sicherungsschieber
- 17: Rastelement
- 18: Feder
- 19: Spannhülse
- 20: -
- 21: Rastfahne
- 22: erster Zapfen
- 23: zweiter Zapfen
- 24: Aushubelement
- 25: -
- 26: Aushubstift
- 27: Zwangsaushub
- 28: Aushubfeder
- 29: Abzugstollen
- 30: Abzug
- 31: Abzugstange
- 32: Aussparung der Verschlusshülse 01
- 33: Hülse
- 34: Anlauffläche der Hülse 33
- 35: -
- 36: Auflauffläche des Zwangsaushubs 27
- 37: Aussparung des zweiten Kegelrades 08
- 38: Schieberarm
- 39: erster Rastarm
- 40: -
- 41: zweiter Rastarm
- 42: Nut des zweiten Kegelrades 08
- 43: Ausnehmung der Rastfahne 21
- 44: Schlosshalter
- 45: -
- 46: Platte
- 47: Magazinfach
- 48: Magazinsicherungselement
- 49: Vorderschaft
- 50: -
- 51: Magazin
- 52: Vertiefung
- 53: Nut der Vertiefung 52

- A: Verriegelungsposition des Repetierhebels 09
- B: Zwischenposition des Repetierhebels 09
- C: Entriegelungsposition des Repetierhebels 09
- D: Position des Rastelements 17 vor Schussabgabe
- E: Position des zweiten Rastarms 41 nach Schussabgabe

- X: Abstand zwischen Rastfahne 21 und Abzugstollen 29
- Y: Abstand zwischen Spannhülse 19 und Rastfahne 21

## Patentansprüche

1. Geradezugverschluss für Repetierwaffen, umfassend
- eine um eine Längsachse (02) rotierbare und entlang dieser Längsachse (02) axial verschiebbare Verschlusshülse (01) mit einem vorderen Ende, an welchem ein Verschlusskopf (03) drehfest angeordnet ist, und einem hinteren Ende, an welchem ein erstes Getriebebauteil (06) drehfest angeordnet ist, wobei bei Rotation des ersten Getriebebauteils (06) die Verschlusshülse (01) mitrotiert;
- einen koaxial zur Verschlusshülse (01) angeordneten Schlagbolzen (11);
- eine an dem ersten Getriebebauteil (06) angeordnete Spannhülse (19) sowie ein Verbindungselement (21), welche auf einem hinteren Teil des Schlagbolzens (11) positioniert sind, wobei das Verbindungselement (21) drehfest am Schlagbolzen (11) befestigt ist;
- ein zweites Getriebebauteil (08), welches winklig zum ersten Getriebebauteil (06) liegt und mit diesem zur Übertragung einer Drehbewegung im Eingriff steht; und
- ein Repetierhebel (09), welcher mit dem zweiten Getriebebauteil (08) verbunden ist, sodass der Repetierhebel (09) gemeinsam mit dem zweiten Getriebebauteil (08) um eine gemeinsame Drehachse (10) zumindest abschnittsweise rotierbar ist, wobei der Repetierhebel (09) in mindestens zwei Funktionspositionen (A, C)einrastbar ist, sodass über die beiden Getriebebauteile (06, 08) und die Verschlusshülse (01) in einer Verriegelungsposition (A) des Repetierhebels (09) der Verschlusskopf (03) verriegelt ist und in einer Entriegelungsposition (C) des Repetierhebels (09) der Verschlusskopf (03) entriegelt ist, und wobei der Repetierhebel (09) gemeinsam mit den beiden Getriebebauteilen (06, 08) und der Verschlusshülse (01) mit dem Verschlusskopf (03) in axialer Richtung parallel zur Längsachse (02) vor und zurück bewegbar sind.

2. Geradezugverschluss nach Anspruch 1, **dadurch gekennzeichnet, dass** der Schlagbolzen (11) im vorderen Bereich einen Schlagbolzenbund (13) aufweist, und dass der Geradezugverschluss weiterhin eine koaxial auf dem Schlagbolzen (11) angeordnete Schlagbolzenfeder (12) umfasst, wobei die Schlagbolzenfeder (12) an dem Schlagbolzenbund (13) anliegt.

3. Geradezugverschluss nach Anspruch 1 oder 2, **dadurch gekennzeichnet, dass** das zweite Getriebebauteil (08) an seiner dem Repetierhebel (09) gegenüberliegenden Fläche zwei beabstandete, sich parallel zu der Drehachse erstreckende Zapfen (22, 23) aufweist, wobei der erste Zapfen (22) an der Spannhülse (19) anliegt und bei Rotation des Repetierhebels (09) in die Verriegelungsposition (A) eine Bewegung des Schlagbolzens (11), des Verbindungselements (21) und der Spannhülse (19) entlang der Längsachse (02) bewirkt.

4. Geradezugverschluss nach Anspruch 3, **dadurch gekennzeichnet, dass** er weiterhin einen Abzugsstollen (29) aufweist, an welchem das Verbindungselement (21) bei Rotation des Repetierhebels (09) in die Verriegelungsposition (A) zum Anliegen kommt und dadurch an der weiteren Bewegung entlang der Längsachse (02) gehindert wird, sodass sich der Abstand zwischen Schlagbolzenbund (13) und Spannhülse (19) verringert, wodurch die Schlagbolzenfeder (12) gespannt wird.

5. Geradezugverschluss nach Anspruch 3 oder 4, **dadurch gekennzeichnet, dass** er weiterhin ein Aushubelement (24) umfasst, welches mittels des zweiten Zapfens (23) des zweiten Getriebebauteils (08) in der Entriegelungsposition (C) des Repetierhebels (09) in eine Aussparung (32) der Verschlusshülse (01) geführt wird, sodass eine Drehbewegung der Verschlusshülse (01) und damit der beiden Getriebebauteile (06, 08) verhindert und gleichzeitig durch Abstützen des Aushubelements (24) an einer Anlauffläche (34) der Hülse (33) oder eines Gewehrlaufes ein zwangsgesteuerter Aushub einer Patronenhülse aus einem Patronenlager realisiert wird.

6. Geradezugverschluss nach einem der Ansprüche 1 bis 5,
**dadurch gekennzeichnet, dass** er weiterhin ein Sicherungselement (14) zum Sperren oder Freigeben der Drehbewegung des Repetierhebels (09) umfasst, wobei das Sicherungselement (14) in einer Deaktivierungsposition in eine Nut (42) des zweiten Getriebebauteils (08) eingreift, um eine Drehbewegung desselben und somit des Repetierhebels (09) zu blockieren, und wobei das Sicherungselement (14) in einer Aktivierungsposition nicht blockierend auf das zweite Bauteil (08) einwirkt.

7. Geradezugverschluss nach einem der Ansprüche 1 bis 6,
**dadurch gekennzeichnet, dass** der Repetierhebel (09) in eine Zwischenposition (B) bewegbar ist.

8. Geradezugverschluss nach einem der Ansprüche 1 bis 7,
**dadurch gekennzeichnet, dass** das erste Getriebebauteil durch ein erstes Kegelrad (06) und das zweite Getriebebauteil durch ein zweites Kegelrad (08) gebildet sind.

9. Repetierwaffe mit einem Geradezugverschluss, **dadurch gekennzeichnet, dass** der Geradezugverschluss gemäß einem der Ansprüche 1 bis 8 ausgebildet ist, weiterhin umfassend einen Gewehrlauf sowie einen Vorderschaft und einen Hinterschaft.

10. Repetierwaffe nach Anspruch 9, **dadurch gekennzeichnet, dass** sie weiterhin ein Patronenlager, ein an dem Patronenlager angrenzendes Magazinfach (47) in Form einer Ausnehmung im Vorderschaft (49), in welches ein Magazin (51) eingeführt werden kann, sowie ein Magazinsicherungselement (48) umfasst, welches durch eine Verschiebung quer zur Längsachse (02) in seiner Position in einer Nut (53) arretierbar ist.

## Claims

1. Straight-pull bolt for repeating rifles, comprising
- a bolt case (01) which can be rotated about a longitudinal axis (02) and can be axially displaced along this longitudinal axis (02) with a front end, at which a bolt head (03) is arranged in a non-rotatable manner, and a rear end at which a first gear component (06) is arranged in a non-rotatable manner, wherein the bolt case (01) rotates with the rotation of the first gear component (06);
- a firing pin (11) arranged coaxially to the bolt sleeve (01),
- a clamping sleeve (19) arranged on the first gear component (06) and a connecting element (21), which are positioned on a rear part of the firing pin (11), wherein the connecting element (21) is attached to the firing pin (11) in a non-rotatable manner;
- a second gear component (08), which lies at an angle to the first gear component (06) and engages with the latter to transmit a rotary movement; and
- a bolt-action lever (09), which is connected to the second gear component (08), so that the bolt-action lever (09) can be rotated at least in sections together with the second gear component (08) around a common axis of rotation (10), wherein the bolt-action lever (09) can be engaged in at least two function positions (A, C), so that the bolt head (03) is locked via the two gear components (06, 08) and the bolt case (01) in a locking position (A) of the bolt-action lever (09) and the bolt head (03) is unlocked in an unlocking position (C) of the bolt-action lever (09), and wherein the bolt-action lever (09) together with the two gear components (06, 08) and the bolt case (01) can be moved back and forth in an axial direction parallel to the longitudinal axis (02) with the bolt head (03).

2. The straight-pull bolt according to claim 1, **characterised in that** the firing pin (11) has a firing pin collar (13) in the front area, and that the straight-pull bolt further comprises a firing pin spring (12) arranged coaxially on the firing pin (11), wherein the firing pin spring (12) is in contact with the firing pin collar (13).

3. The straight-pull bolt according to claim 1 or 2, **characterised in that** the second gear component (08) has a two spaced pins (22, 23) extending parallel to the axis of rotation at its surface opposite the bolt-action lever (09), wherein the first pin (22) is in contact with the clamping sleeve (19) and, when the bolt-action lever (09) is rotated into the locking position (A), effects a movement of the firing pin (11), of the connecting element (21) and the clamping sleeve (19) along the longitudinal axis (02).

4. The straight-pull bolt according to claim 3, **characterised in that** it further has a sear (29), at which the connecting element (21) comes into contact when the bolt-action lever (09) is rotated into the locking position (A) and is thereby prevented from further movement along the longitudinal axis (02), so that the distance between the firing pin collar (13) and the clamping sleeve (19) is reduced, as a result of which the firing pin spring (12) is tensioned.

5. The straight-pull bolt according to claim 3 or 4, **characterised in that** it further comprises an ejection element (24), which is guided into a recess (32) of the bolt case (01) by means of the second pin (23) of the second gear component (08) in the unlocking position (C) of the bolt-action lever (09), so that a rotational movement of the bolt case (01) and thus of the two gear components (06, 08) is prevented and at the same time, through support of the ejection element (24) on an approach surface (34) of the sleeve (33) or of a rifle barrel, a positively controlled ejection of a cartridge case from a cartridge chamber is brought about.

6. The straight-pull bolt according to any one of claims 1 to 5, **characterised in that** it further comprises a safety member (14) for locking or releasing the rotary movement of the bolt-action lever (09), wherein the safety element (14) engages in a groove (42) of the second gear component (08) in a deactivation position, in order to block a rotational movement of the same and thus of the bolt-action lever (09), and wherein the safety element (14) in an activation position does not have a blocking action on the second component (08).

7. The straight-pull bolt according to any one of claims 1 to 6, **characterised in that** the bolt-action lever (09) can be moved into an intermediate position (B).

8. The straight-pull bolt according to any one of claims 1 to 7, **characterised in that** the first gear component is formed by a first bevel gear (06) and the second gear component by a second bevel gear (08).

9. A repeating rifle with a straight-pull bolt, **characterised in that** the straight-pull bolt is designed according to any one of claims 1 to 8, furthermore comprising a rifle barrel as well as a fore-stock and a butt-stock.

10. The repeating rifle according to claim 9, **characterised in that** it further comprises a cartridge chamber, a magazine compartment (47) adjacent to the cartridge chamber in the form of a recess in the fore-stock (49), into which a magazine (51) can be inserted, and a magazine safety member (48), which can be locked in its position in a groove (53) by a displacement transversely to the longitudinal axis (02).

## Revendications

1. Mécanisme de culasse à verrou linéaire pour armes à répétition, comprenant
- une boîte de culasse (01) pouvant tourner autour d'un axe longitudinal (02) et déplaçable axialement le long de cet axe longitudinal (02) avec une extrémité avant, sur laquelle est disposée solidaire en rotation une tête de culasse (03), et une extrémité arrière sur laquelle est disposé solidaire en rotation un premier composant de mécanisme (06), sachant que lors de la rotation du premier composant de mécanisme (06), la boîte de culasse (01) tourne avec,
- un percuteur (11) disposé de façon coaxiale à la boîte de culasse (01),
- un manchon de serrage (19) disposé sur le premier composant de mécanisme (06) ainsi qu'un élément de liaison (21), lesquels sont positionnés sur une partie arrière du percuteur (11), sachant que l'élément de liaison (21) est fixé solidaire en rotation au percuteur (11),
- un deuxième composant de mécanisme (08), lequel se situe de façon angulaire par rapport au premier composant de mécanisme (06) et vient en prise avec celui-ci pour transmettre un mouvement de rotation, et
- un levier de répétition (09), lequel est relié au deuxième composant de mécanisme (08) de telle manière que le levier de répétition (09) peut tourner au moins en partie autour d'un axe de rotation commun (10) conjointement avec le deuxième composant de mécanisme (08), sachant que le levier de répétition (09) peut être enclenché dans au moins deux positions de fonctionnement (A, C) de telle sorte que la tête de culasse (03) est verrouillée dans une position de verrouillage (A) du levier de répétition (09) par le biais des deux composants de mécanisme (06, 08) et de la boîte de culasse (01) et la tête de culasse (03) est déverrouillée dans une position de déverrouillage (C) du levier de répétition (09) et sachant que le levier de répétition (09) ensemble avec les deux composants de mécanisme (06, 08) et la boîte de culasse (01) avec la tête de culasse (03) peuvent être mobiles en avant ou en arrière dans une direction axiale parallèlement à l'axe longitudinal (02).

2. Mécanisme de culasse à verrou linéaire selon la revendication 1, ***caractérisé en ce que*** le percuteur (11) comporte dans la zone avant un collet de percuteur (13) et **en ce que** le mécanisme de culasse à verrou linéaire comprend en plus un ressort de percuteur (12) disposé de façon coaxiale sur le percuteur (11), sachant que le ressort de percuteur (12) vient s'appliquer au collet de percuteur (13).

3. Mécanisme de culasse à verrou linéaire selon la revendication 1 ou 2, ***caractérisé en ce que*** le deuxième composant de mécanisme (08) comporte sur sa surface opposée un levier de répétition (09), deux tenons (22, 23) distants s'étendant parallèlement à l'axe de rotation, sachant que le premier tenon (22) s'applique au manchon de serrage (19) et cause, lors de la rotation du levier de répétition (09) dans la position de verrouillage (A), un mouvement de percuteur (11), de l'élément de liaison (21) et du manchon de serrage (19) le long de l'axe longitudinal (02).

4. Mécanisme de culasse à verrou linéaire selon la revendication 3, ***caractérisé en ce* q*****u**'*il comporte en plus un mentonnet de détente (29) sur lequel l'élément de liaison (21) vient en contact dans la position de verrouillage (A) lors de la rotation du levier de répétition (09) et la poursuite du mouvement le long de l'axe longitudinal (02) est évitée de ce fait de telle manière que la distance entre le collet de percuteur (13) et le manchon de serrage (19) est réduite, le ressort de percuteur (12) étant de ce fait tendu.

5. Mécanisme de culasse à verrou linéaire selon la revendication 3 ou 4, ***caractérisé en* ce *qu***'il comprend en plus un élément de soulèvement (24), lequel est guidé dans un évidement (32) de la boîte de culasse (01) au moyen du deuxième tenon (23) du deuxième composant de mécanisme (08) dans la position de déverrouillage (C) du levier de répétition (09) de telle sorte qu'un mouvement de rotation de la boîte de culasse (01) et de ce fait des deux composants de mécanisme (06, 08) est évité, et, un soulèvement à commande forcée d'une douille de cartouche d'une chambre est réalisé simultanément par appui de l'élément de soulèvement (24) sur une surface d'appui (34) du manchon (33) ou d'un canon de fusil.

6. Mécanisme de culasse à verrou linéaire selon l'une quelconque des revendications de 1 à 5, ***caractérisé en ce qu***'il comprend en plus un élément de fixation (14) pour bloquer ou libérer le mouvement de rotation du levier de répétition (09), sachant que l'élément de fixation (14) vient en prise dans une position de désactivation dans une rainure (42) du deuxième composant de mécanisme (08) pour bloquer un mouvement de rotation de celui-ci et de ce fait du levier de répétition (09) et sachant que l'élément de fixation (14) dans une position d'activation n'agit pas de façon bloquante sur le deuxième composant (08).

7. Mécanisme de culasse à verrou linéaire selon l'une quelconque des revendications 1 à 6, ***caractérisé en ce que*** le levier de répétition (09) peut être mobile dans une position intermédiaire (B).

8. Mécanisme de culasse à verrou linéaire selon l'une quelconque des revendications 1 à 7, ***caractérisé en ce que*** le premier composant de mécanisme est formé par un premier engrenage conique (06) et le deuxième composant de mécanisme par un deuxième engrenage conique (08).

9. Arme à répétition avec un mécanisme de culasse à verrou linéaire ***caractérisée en que*** le mécanisme de culasse à verrou linéaire est constitué selon l'une quelconque des revendications 1 à 8, comprenant en plus un canon de fusil ainsi qu'un fût et une crosse.

10. Arme à répétition selon la revendication 9, ***caractérisée en ce qu***'elle comprend en plus une chambre à cartouches, un compartiment de chargeur (47) limitrophe de la chambre de cartouches sous la forme d'un évidement dans le fût (49), dans lequel un chargeur (51) peut être introduit, ainsi qu'un élément de fixation de chargeur (48), lequel peut être bloqué dans sa position dans une rainure (53) par un déplacement transversalement à l'axe longitudinal (02).
